# EUROPÄISCHE PATENTSCHRIFT

(11) **EP 2 993 342 B1**
(45) Veröffentlichungstag und Bekanntmachung des Hinweises auf die Patenterteilung: **13.10.2021**
(21) Anmeldenummer: 15002291.1
(22) Anmeldetag: 01.08.2015
(51) Int. Cl.: F02N 11/08, F02N 11/10, F02B 75/18, F02D 17/02

(54) **VERFAHREN ZUM STARTEN EINER BRENNKRAFTMASCHINE**
METHOD FOR STARTING AN INTERNAL COMBUSTION ENGINE
PROCÉDÉ DESTINÉ AU DÉMARRAGE D'UN MOTEUR À COMBUSTION INTERNE

(30) Priorität: 03.09.2014 AT 6762014
(43) Veröffentlichungstag der Anmeldung: 09.03.2016
(73) Patentinhaber: Innio Jenbacher GmbH & Co OG, 6200 Jenbach (AT)
(72) Erfinder: Schaumberger, Herbert, 6232 Münster (AT); Spyra, Nikolaus, 6020 Innsbruck (AT); Lopez, Francisco, 6020 Innsbruck (AT)
(74) Vertreter: Torggler & Hofinger Patentanwälte

(56) Entgegenhaltungen:
- EP-A2- 1 849 982
- DE-A1- 10 101 007
- DE-A1-102007 025 692
- DE-A1-102010 056 505
- JP-A- 2008 051 014

## Beschreibung

Die Erfindung betriff ein Verfahren zum Starten einer Brennkraftmaschine mit den Merkmalen des Oberbegriffs von Anspruch 1.

Das Starten von Brennkraftmaschinen, insbesondere von stationären Brennkraftmaschinen, stellt eine große Belastung für die beteiligten Bauteile dar. Beim Starten einer Brennkraftmaschine spurt meist ein von einem Hilfsmotor angetriebenes Zahnrad, das Starterritzel, in einen mit der Kurbelwelle der Brennkraftmaschine verbundenen Zahnkranz ein und beschleunigt die Brennkraftmaschine bis zu einer Umdrehungsgeschwindigkeit der Brennkraftmaschine, bei der diese selbsttätig laufen kann. Die Beanspruchung betrifft die mechanischen Komponenten und insbesondere den Hilfsmotor. Im Falle von elektrischen Hilfsmotoren sind das die elektrischen Windungen und die Starterbatterien.

Ein sicherheitsrelevanter Aspekt ist, dass während des Startvorganges brennfähiges Gemisch in den Auslasstrakt gepumpt wird und so mit der Dauer des Startvorgangs die Gefahr von Verpuffungen steigt.

Es ist daher aus oben genannten Gründen üblich, die maximal zulässige Dauer eines Startvorganges durch eine vorgegebene Zeit zu beschränken.

Die EP 1 849 982 A2 beschreibt ein automatisches Verfahren zum Starten einer Brennkraftmaschine. Hierbei wird beschrieben, dass durch das Messen der Kühlwassertemperatur (entspricht einem Zustand der Brennkraftmaschine) anhand einer vorgelegten Tabelle eine Startzeit festgelegt werden kann. Die EP 1 849 982 A2 zeigt zudem alle technische Merkmale der Präambel.

Nachteilig an Startverfahren nach dem Stand der Technik ist, dass erfolglose Startversuche häufig sind, d.h. Startversuche, die nicht zu einem selbsttätigen Laufen der Brennkraftmaschine führen.

Aufgabe der vorliegenden Erfindung ist es, ein Startverfahren anzugeben, durch welches die Erfolgswahrscheinlichkeit eines Startversuches gegenüber dem Stand der Technik erhöht wird.

Gelöst wird diese Aufgabe durch ein Verfahren mit den Merkmalen von Anspruch 1. Vorteilhafte Ausführungsformen sind in den Unteransprüchen definiert. Dadurch, dass die Startzeit vor oder zu Beginn eines Startversuches der Brennkraftmaschine in Abhängigkeit eines Zustandes der Brennkraftmaschine und/oder des Hilfsmotors berechnet und vorgegeben wird, wird also erreicht, dass die Erfolgswahrscheinlichkeit eines Startversuches deutlich erhöht wird. Mit Erfolg eines Startversuches ist gemeint, dass die Brennkraftmaschine durch den Startversuch selbsttätig zu laufen beginnt.

Zudem ist erfindungsgemäß vorgesehen, dass wenn nach Ablauf der Startzeit die Drehzahl der Brennkraftmaschine die Startdrehzahl nicht erreicht oder überschritten hat, der Startversuch abgebrochen wird.

Die Startdrehzahl der Brennkraftmaschine ist jene Drehzahl, bei welcher die Brennkraftmaschine frühestens selbsttätig zu laufen beginnt.

Es wird also überprüft, ob nach Erreichen der vorgegebenen Startzeit die Drehzahl der Brennkraftmaschine auch tatsächlich die Startdrehzahl erreicht hat. Wird in dem betrachteten Startversuch die Startdrehzahl nicht erreicht, so wird dieser Startversuch abgebrochen. Abbrechen des Startversuches bedeutet zumindest das Ausschalten des Hilfsmotors. Eine weitere sinnvolle Maßnahme beim Abbrechen des Startversuches ist das Schließen von Kraftstoffzuführeinrichtungen wie etwa Gasventile, sodass nicht weiter Kraftstoff angesaugt und unverbrannt entlassen wird.

Damit werden die am Startvorgang beteiligten mechanischen und elektrischen Komponenten weniger beansprucht und erreichen eine höhere Lebensdauer als bei Startverfahren nach dem Stand der Technik, da im Stand der Technik erfolglose Startversuche häufiger sind als mit dem erfindungsgemäßen Verfahren.

Durch Berücksichtigung eines Zustandes der Brennkraftmaschine und/oder des Hilfsmotors zur Festlegung der Startzeit wird also eine dem Zustand der Brennkraftmaschine und/oder des Hilfsmotors angepasste Startzeit festgelegt.

Die Startzeit entspricht jener Zeit, die benötigt wird, bis in allen Zylindern ein zündfähiges Gemisch vorliegt. Eine zu lange Startzeit bedeutet erhöhtes Risiko für Verpuffungen, da unverbranntes Gemisch in den Auslasstrakt entweicht. Eine zu kurze Startzeit hätte zur Konsequenz, dass nicht alle Zylinder von zündfähigem Gemisch erreicht werden. Die Vorteile des vorgeschlagenen Verfahrens bestehen in der Reduktion des Verpuffungsrisikos, der erhöhten Erfolgswahrscheinlichkeit für den Startvorgang und in der reduzierten Belastung des Hilfsmotors und gegebenenfalls der Batterien, was deren Lebensdauer erhöht.

Erfindungsgemäß ist vorgesehen, dass die Startzeit in Abhängigkeit der Größe der Totvolumina vorgegeben wird. Unter Totvolumina versteht man jene Volumina, die zwischen den Brennräumen und einer stromaufwärts der Brennräume angeordneten Kraftstoffdosiereinrichtung oder Mischeinrichtung vorliegen.

Während eines Startvorganges müssen die Totvolumina durch die Pumpwirkung der Kolben-Zylinder-Einheiten der Brennkraftmaschine entleert werden, bis die Zylinder mit brennfähigem Gemisch gefüllt sind. Bevor nicht die Mehrzahl der Kolben-Zylinder-Einheiten mit brennfähigem Gemisch gefüllt ist, kann ein Startvorgang nicht erfolgreich sein. Somit ist die Berücksichtigung der Größe der Totvolumina in der Bemessung der Startzeit ein Beitrag zur Erhöhung der Erfolgswahrscheinlichkeit eines Startversuches.

Besonders bevorzugt kann vorgesehen sein, dass die Startzeit
- in Abhängigkeit einer Drehzahl des Hilfsmotors und / oder
- in Abhängigkeit der Zylinderanzahl der Brennkraftmaschine und / oder
- in Abhängigkeit des Hubraums der Kolben-Zylinder-Einheiten und / oder
- in Abhängigkeit des Liefergrads der der Brennkraftmaschine vorgegeben wird.

Die Erfindung wird im Folgenden durch die Figuren näher erläutert. Dabei zeigt:
- Fig. 1: eine schematische Darstellung einer Brennkraftmaschine mit Hilfsmotor,
- Fig. 2: ein schematisches Diagramm von Drehzahl über Zeit während eines Startvorganges,
- Fig. 3: die graphische Darstellung der Berechnung der Startzeit.

Figur 1 zeigt in einer schematischen Darstellung eine Brennkraftmaschine 1, die eine Vielzahl von Kolben-Zylinder-Einheiten 2 aufweist. Die Kolben-Zylinder-Einheiten 2 der Brennkraftmaschine 1 werden über die Ansaugleitung 6 mit Kraftstoff-Luft-Gemisch versorgt. Die Einströmung von Kraftstoff-Luft-Gemisch in die Ansaugleitung 6 ist durch Pfeile symbolisiert. Die Kraftstoffzuführeinrichtung 7 misst Kraftstoff zu.

Es kann sich bei der Kraftstoffzuführeinrichtung 7 etwa um einen Gasmischer, ein Dosierventil oder eine andere gebräuchliche Zuführeinrichtung für Kraftstoff handeln.

Ebenfalls gezeigt ist ein Hilfsmotor 5 (Startermotor), der über den Starterkranz 4 mit der Kurbelwelle der Brennkraftmaschine 1 verbunden ist. Der Hilfsmotor 5 kann elektrisch oder pneumatisch angetrieben sein. Im Falle von elektrischem Antrieb sind als Energiespeicher meist Starterbatterien vorgesehen, bei einem pneumatischen Startermotor dient ein Druckluftspeicher als Energievorrat.

Beim Startvorgang spurt ein Ritzel des Hilfsmotors 5 in den Starterkranz 4 ein und beschleunigt die Brennkraftmaschine 1 solange, bis diese selbsttätig zu laufen beginnt. Während des Startvorganges fördern die Kolben-Zylinder-Einheiten 2 Gas bzw. Gemisch aus der Ansaugleitung 6.

Jene Abschnitte der Ansaugleitung 6, welche zwischen den Kolben-Zylinder-Einheiten 2 und der Kraftstoffzuführeinrichtung 7 liegen, werden in der vorliegenden Anmeldung als Totvolumina 3 bezeichnet. Bei einem Startvorgang müssen, nach Zumessung von Kraftstoff durch die Kraftstoffzuführeinrichtung 7, die Totvolumina 3 erst von Kraftstoff-Luft-Gemisch geflutet werden muss, bevor das Kraftstoff-Luft-Gemisch die Kolben-Zylinder-Einheiten 2 erreicht.

Die Totvolumina 3 zusammen mit dem Durchsatz pro Umdrehung der Brennkraftmaschine 1 bewirken eine Transportverzögerung des Kraftstoff-LuftGemisches in die Kolben-Zylinder-Einheiten 2. Dies hat zur Konsequenz, dass während eines Startvorganges erst nach gewisser Zeit in den Kolben-Zylinder-Einheiten 2 brennfähiges Gemisch vorliegt. Diese Zeit ergibt sich aus dem Durchsatz der Kolben-Zylinder-Einheiten 2, der durch die Drehzahl des Hilfsmotors 5 gegebenen Drehzahl der Brennkraftmaschine 1 sowie aus der Größe der Totvolumina 3. Ein geeignetes Maß zur Beschreibung der Pumpwirkung (des Durchsatzes) der Kolben-Zylinder-Einheiten ist der Liefergrad (engl. *volumetric efficiency),* der angibt, wieviel Frischladung zur theoretisch maximal möglichen Füllung nach Abschluß eines Ladungswechsels im Zylinder zur Verfügung steht.

Je größer die Starterdrehzahl, desto rascher werden die Totvolumina 3 ausgepumpt.

Je größer die Zylinderanzahl, desto rascher werden die Totvolumina 3 - bei gegebener Starterdrehzahl - ausgepumpt.

Ein größerer Hubraum der Kolben- Zylinder-Einheiten 2 bewirkt - bei gegebener Starterdrehzahl und gegebener Zylinderanzahl - ein rascheres Auspumpen der Totvolumina 3.

Figur 2 zeigt ein Diagramm von Drehzahl n der Brennkraftmaschine 1 auf der Y-Achse, aufgetragen gegen die Zeit t auf der X-Achse. Im Diagramm eingezeichnet ist ein typischer Drehzahlverlauf der Brennkraftmaschine 1 während eines Startvorganges. Man erkennt also, dass nach Beschleunigen der Brennkraftmaschine 1 durch den Hilfsmotor 5 auf die maximale Starterdrehzahl nₘₐₓ (hier beispielsweise 180 Umdrehungen/min) der Startvorgang so lange durchgeführt wird, bis die Startdrehzahl nₛ der Brennkraftmaschine 1 erreicht ist. Die maximale Starterdrehzahl nₘₐₓ wird durch die Leistung des Hilfsmotors 5, den Ladezustand von Starterbatterien (bei einem elektrischen Hilfsmotor), Öltemperatur und Reibungsverhältnissen bestimmt.

Die Startdrehzahl nₛ der Brennkraftmaschine 1 ist jene Drehzahl, bei welcher die Brennkraftmaschine 1 frühestens selbsttätig zu laufen beginnt.

Beim Zeitpunkt t₀ hat der Hilfsmotor 5 die Brennkraftmaschine 1 auf die maximale Starterdrehzahl nₘₐₓ beschleunigt. Die Startzeit tₛ gibt an, wie lange die Brennkraftmaschine 1 auf nₘₐₓ gehalten wird, bevor sie selbsttätig zu laufen beginnt, und die Startdrehzahl nₛ erreicht.

Die maximale Starterdrehzahl nₘₐₓ ist jene Drehzahl der Brennkraftmaschine 1, auf der der Hilfsmotor 5 die Brennkraftmaschine 1 während des Startvorganges hält. Sobald die Brennkraftmaschine 1 durch Verbrennung in den Kolben-Zylinder-Einheiten 2 selbst Leistung erbringt, beschleunigt die Brennkraftmaschine 1 weiter. Erreicht die Brennkraftmaschine 1 durch die Verbrennung in den Kolben-Zylinder-Einheiten 2 die Startdrehzahl nₛ, spurt der Starter aus.

Figuren 3a und 3b zeigen eine graphische Darstellung der Berechnung der Startzeit tₛ nach einem Ausführungsbeispiel.

Zur Begriffsklärung wird festgehalten, dass eine Brennkraftmaschine 1 der übergeordnete Begriff ist. Darunter fallen unterschiedliche Motoren-Baureihen, die sich etwa durch verschiedene Hubräume der Kolben-Zylinder-Einheiten 2 unterscheiden. Innerhalb der Motoren-Baureihen gibt es wiederum verschiedene Typen, die sich durch die Anzahl von Kolben-Zylinder-Einheiten 2 unterscheiden. Eine Motoren-Baureihe kann also Motoren mit unterschiedlicher Anzahl an Zylindern umfassen, die Größe (das Volumen) der einzelnen Kolben-Zylinder-Einheiten 2 innerhalb einer Motoren-Baureihe ist aber weitgehend gleich.

Es wird nun zuerst für eine Motoren-Baureihe, die Typen mit unterschiedlicher Anzahl an Zylindern umfassen kann, eine Referenz-Startzeit t_{ref} für einen Typen mit bestimmter Zylinderanzahl ermittelt.

Es wird im vorliegenden Beispiel die Referenz-Startzeit t_{ref} für einen Typen mit 20 Zylindern ermittelt. Weiters wird eine Startzeit für ein Typen mit einer unterschiedlichen Zylinderzahl, beispielsweise 12 Zylindern ermittelt. Die Startzeit für den Typen mit 12 Zylindern wird durch die Referenz-Startzeit t_{ref} dividiert. Das Ergebnis dieser Division ist der Faktor zur Berücksichtigung der Zylinderanzahl, Factor_{cyl}.

Dieser Zusammenhang ist in Figur 3a graphisch dargestellt. Im Graphen von Figur 3a ist die Zylinderanzahl N_{zyl} über der Startzeit tₛ aufgetragen. Man sieht, dass der Motor mit 20 Zylindern eine kürzere Startzeit, t_{s_20}, aufweist als der Motor mit 12 Zylindern, t_{s_12}.

Der Faktor Factor_{cyl} gibt also den oben erläuterten Zusammenhang wieder, dass bei gleicher Drehzahl die Totvolumina 3 bei einer größeren Zylinderanzahl rascher ausgepumpt werden.

Im gezeigten Beispiel wurde für den Typen mit 12 Zylindern eine 1,27 mal so lange Startzeit ermittelt als für den Typen mit 20 Zylindern, d.h. der Factor_{cyl} beträgt in diesem konkreten Beispiel 1,27. Der Faktor Factor_{cyl} kann natürlich für andere Motoren-Baureihen einen anderen Betrag annehmen.

In weiterer Folge wird der Einfluss der Startdrehzahl über einen zweiten Faktor berücksichtigt. Dies ist graphisch in Figur 3b dargestellt.

Zur Ermittlung des Faktors zur Berücksichtigung der Starterdrehzahl werden zwei Startvorgänge bei unterschiedlicher Starterdrehzahl am selben Motor durchgeführt. Bei höherer Starterdrehzahl wird eine kürzere Startzeit erreicht.

In Figur 3b ist die maximale Starterdrehzahl nₘₐₓ über der Startzeit tₛ aufgetragen. Man erkennt, dass bei einer höheren Starterdrehzahl n₁ eine kürzere Startzeit, t_{s_n1}, erzielt wird, als für die niedrigere Starterdrehzahl n₂, bei welcher die Startzeit t_{s_n1} beträgt.

Das Verhältnis der Startzeit für niedrigere Starterdrehzahl durch Startzeit für höhere Starterdrehzahl ergibt den Faktor zur Berücksichtigung der Starterdrehzahl, Factorₙₘₐₓ.

Dies gibt den oben erläuterten Zusammenhang wieder, dass bei höherer Umdrehungszahl die Totvolumina 3 rascher ausgepumpt werden.

Die maximal zulässig erforderliche Startzeit tₘₐₓ für eine ausgewählte Brennkraftmaschine 1 wird nun mit folgender Formel berechnet: ${t}_{max} = {t}_{ref} ⋅ {Factor}_{cyl} ⋅ {Factor}_{nmax}$

Ist einmal der Zusammenhang zwischen Zylinderanzahl bzw. maximaler Starterdrehzahl durch eine Referenzmessung bekannt, kann mit den Faktoren Factor_{cyl} und Factorₙₘₐₓ innerhalb einer Motorenbaureihe auf beliebige Zylinderanzahlen und Starterdrehzahlen gerechnet werden.

Gemäß einer Variante kann die Startzeit über folgende Formel berechnet werden.

Der Volumenstrom von der Ansaugleitung 6 zu den Kolben-Zylinder-Einheiten 2 wird mit V'_{Zyl} bezeichnet und trägt als Einheit m³/s. Der Volumenstrom V'_{Zyl} ergibt sich als Produkt von: $V {′}_{Zyl} = ½ * {n}_{max} * {N}_{zyl} * {V}_{zyl} * {λ}_{L}$ mit nmax als maximale Starterdrehzahl, N_{zyl} der Zylinderanzahl, V_{zyl} als Hubraum eines Zylinders und λ_{L} als Verhältnis von realem und theoretischem Gasaustausch eines Zylinders (Liefergrad). Die Formel gibt also wieder, welchen Volumenstrom die Kolben-Zylinder-Einheiten 2 bei einer Umdrehungszahl von nₘₐₓ aus der Ansaugleitung fördern. Es sind dies für einen Motortypen bekannte Größen.

Der Liefergrad λ_{L} (engl. *volumetric efficiency*) gibt an, wieviel Frischladung zur theoretisch maximal möglichen Füllung nach Abschluß eines Ladungswechsels im Zylinder zur Verfügung steht. Es versteht sich, dass ein größerer Hubraum eine größere Pumpwirkung und damit einen größeren Volumenstrom V'_{Zyl} bewirkt.

Die Startzeit tₛ kann nun wie folgt berechnet werden: ${t}_{s} = {V}_{intake} / V {′}_{Zyl}$ mit Vᵢₙₜₐₖₑ dem Rauminhalt der Totvolumina 3 in m³.

### Liste der verwendeten Bezugszeichen:

- 1: Brennkraftmaschine
- 2: Kolben-Zylinder-Einheiten
- 3: Totvolumina
- 4: Starterkranz
- 5: Hilfsmotor
- 6: Ansaugleitung
- 7: Kraftstoffzuführeinrichtung
- Factorₙₘₐₓ: Faktor zur Berücksichtigung der Startdrehzahl
- Factor_{cyl}: Faktor zur Berücksichtigung der Zylinderanzahl
- tₘₐₓ: maximal zulässige erforderliche Startzeit
- ts: Startzeit
- nₘₐₓ: Maximale Starterdrehzahl
- nₛ: Startdrehzahl
- N_{zyl}: Zylinderanzahl
- Vᵢₙₜₐₖₑ: Rauminhalt der Totvolumina 3 in m³
- λ_{L}: Verhältnis von realem und theoretischem Gasaustausch eines Zylinders (Liefergrad)

## Patentansprüche

1. Verfahren zum Starten einer Brennkraftmaschine (1),
- die eine Vielzahl von Kolben-Zylinder-Einheiten (2) aufweist, wobei zwischen Brennräumen der Kolben-Zylinder-Einheiten (2) und einer stromaufwärts der Brennräume angeordneten Kraftstoffdosiereinrichtung oder Mischeinrichtung Totvolumina (3) vorliegen,
- wobei bei einem Startversuch der Brennkraftmaschine (1) die Kolben in den Zylindern durch einen Hilfsmotor (5) angetrieben werden,
- wobei die maximal zulässige Dauer eines Startversuches durch eine vorgegebene Startzeit (tₛ) der Brennkraftmaschine (1) beschränkt ist,
wobei die Startzeit (tₛ) vor oder zu Beginn eines Startversuches der Brennkraftmaschine (1) in Abhängigkeit eines Zustandes der Brennkraftmaschine (1), und/oder des Hilfsmotors (5) berechnet und vorgegeben wird und wobei wenn nach Ablauf der Startzeit (tₛ) die Drehzahl (n) der Brennkraftmaschine (1) eine vorher festgelegte Startdrehzahl (nₛ) nicht erreicht oder überschritten hat, der Startversuch abgebrochen wird,
**dadurch gekennzeichnet, dass** die Startzeit (tₛ) zusätzlich in Abhängigkeit der Größe der Totvolumina (3) berechnet und vorgegeben wird.

2. Verfahren nach dem vorangehenden Anspruch, **dadurch gekennzeichnet, dass** die Startzeit (tₛ) in Abhängigkeit einer Drehzahl des Hilfsmotors (5) vorgegeben wird.

3. Verfahren nach einem der vorangegangenen Ansprüche, **dadurch gekennzeichnet, dass** die Startzeit (tₛ) in Abhängigkeit der Zylinderanzahl (N_{zyl}) der Brennkraftmaschine (1) vorgegeben wird.

4. Verfahren nach einem der vorangegangenen Ansprüche, **dadurch gekennzeichnet, dass** die Startzeit (tₛ) in Abhängigkeit des Hubraums (V_{zyl}) der Kolben-Zylinder-Einheiten (2) der Brennkraftmaschine (1) vorgegeben wird.

5. Verfahren nach einem der vorangegangenen Ansprüche, **dadurch gekennzeichnet, dass** die Startzeit (tₛ) in Abhängigkeit des Liefergrads (λ_{L}) der der Brennkraftmaschine (1) vorgegeben wird.

## Claims

1. A method of starting an internal combustion engine (1),
- which has a plurality of piston-cylinder units (2) wherein there are dead volumes (3) between the combustion chambers of the piston-cylinder units (2) and a fuel metering device or mixing device arranged upstream of the combustion chambers,
- wherein upon an attempt at starting the internal combustion engine (1) the pistons are driven in the cylinders by an auxiliary motor (5), and
- wherein the maximum permissible duration of a starting attempt is restricted by a predetermined starting time (tₛ) of the internal combustion engine (1),
wherein the starting time (tₛ) is calculated and predetermined prior to or at the beginning of a starting attempt of the internal combustion engine (1) in dependence on a state of the internal combustion engine (1) and/or the auxiliary motor (5) and wherein if the rotary speed (n) of the internal combustion engine (1) has not reached or exceeded a predefined starting rotary speed (nₛ) after expiry of the starting time (tₛ) the starting attempt is broken off,
**characterised in that** the starting time (tₛ) is predetermined in dependence on the size of the dead volumes (3).

2. A method as set forth in the preceding claim, **characterised in that** the starting time (tₛ) is predetermined in dependence on a rotary speed of the auxiliary motor (5).

3. A method as set forth in one of the preceding claims **characterised in that** the starting time (tₛ) is predetermined in dependence on the number of cylinders (N_{zyl}) of the internal combustion engine (1).

4. A method as set forth in one of the preceding claims **characterised in that** the starting time (tₛ) is predetermined in dependence on the swept volume (V_{zyl}) of the piston-cylinder units (2) of the internal combustion engine (1).

5. A method as set forth in one of the preceding claims **characterised in that** the starting time (tₛ) is predetermined in dependence on the volumetric efficiency (λ_{L} of the internal combustion engine (1).

## Revendications

1. Procédé de démarrage d'un moteur à combustion interne (1),
- lequel comporte une pluralité d'unités piston-cylindre (2), dans lequel des volumes morts (3) existent entre les chambres de combustion des unités piston-cylindre (2) et un dispositif doseur de carburant ou un dispositif mélangeur disposé en amont des chambres de combustion,
- dans lequel les pistons sont entraînés dans les cylindres par un moteur auxiliaire (5) lors d'une tentative de démarrage du moteur à combustion interne (1),
- dans lequel la durée maximale autorisée d'une tentative de démarrage est limitée par un temps de démarrage (tₛ) prédéfini du moteur à combustion interne (1),
dans lequel le temps de démarrage (tₛ) est calculé et prédéfini avant ou au début d'une tentative de démarrage du moteur à combustion interne (1) en fonction d'un état du moteur à combustion interne (1) et/ou du moteur auxiliaire (5) et dans lequel si après écoulement du temps de démarrage (tₛ) la vitesse de rotation (n) du moteur à combustion interne (1) n'a pas atteint ou dépassé une vitesse de rotation de démarrage (ns) fixée au préalable, la tentative de démarrage est interrompue,
**caractérisé en ce que** le temps de démarrage (tₛ) est en outre calculé et prédéfini en fonction de la valeur des volumes morts (3).

2. Procédé selon la revendication ci-dessus, **caractérisé en ce que** le temps de démarrage (tₛ) est prédéfini en fonction d'une vitesse de rotation du moteur auxiliaire (5).

3. Procédé selon l'une des revendications précédentes, **caractérisé en ce que** le temps de démarrage (tₛ) est prédéfini en fonction du nombre de cylindres (N_{zyl}) du moteur à combustion interne (1).

4. Procédé selon l'une des revendications précédentes, **caractérisé en ce que** le temps de démarrage (tₛ) est prédéfini en fonction de la cylindrée (V_{zyl}) des unités piston-cylindre (2) du moteur à combustion interne (1).

5. Procédé selon l'une des revendications précédentes, **caractérisé en ce que** le temps de démarrage (tₛ) est prédéfini en fonction du rendement volumétrique (λ_{L}) du moteur à combustion interne (1).
